# EUROPÄISCHE PATENTSCHRIFT

(11) **EP 1 679 411 B1**
(45) Veröffentlichungstag und Bekanntmachung des Hinweises auf die Patenterteilung: **19.09.2007**
(21) Anmeldenummer: 04030365.3
(22) Anmeldetag: 21.12.2004
(51) Int. Cl.: E05B 1/00, E05B 1/04

(54) **Handhabe**
Handle
Poignée

(43) Veröffentlichungstag der Anmeldung: 12.07.2006
(73) Patentinhaber: HEWI HEINRICH WILKE GMBH, 34454 Arolsen (DE)
(72) Erfinder: Perrot, Philippe, 34474 Diemelstadt (DE)
(74) Vertreter: Manitz, Finsterwald & Partner GbR

(56) Entgegenhaltungen:
- EP-A- 0 849 421
- EP-A- 0 974 716
- WO-A-01/74562
- US-A1- 2003 178 427

## Beschreibung

Die Erfindung betrifft eine Handhabe mit einem Griffstück und einem Kopplungsansatz zur Kopplung mit einem zu betätigenden Element. Insbesondere bezieht sich die Erfindung auf Türdrücker und Fenstergriffe, bei denen das zu betätigende Element als Vierkant ausgebildet ist.

Derartige Handhaben, die insbesondere bei einer Verwendung als Türdrücker in der Regel aus metallischen Werkstoffen und/oder aus Kunststoff hergestellt werden, sind in unterschiedlichsten Ausführungsformen bekannt.

Besonders bei der Herstellung von Handhaben aus metallischen Werkstoffen ist jedoch von Nachteil, dass der Kopplungsansatz mittels eines aufwändigen Verfahrens mit dem Griffstück oder mit einem an das Griffstück anschließenden Drückerhals verbunden werden muss. In der Regel wird eine solche Verbindung mittels eines Schweißverfahrens hergestellt, welches ebenso wie eventuelle alternative Befestigungsverfahren einen hohen wirtschaftlichen Aufwand darstellt.

Dieser Aufwand wird zusätzlich noch dadurch erhöht, dass nach einem Schweißvorgang überstehende Schweißnähte mittels zeitintensiver Abschleifvorgänge beseitigt werden müssen. Schließlich können erst im Rahmen dieses Abschleifvorgangs Löcher in den Schweißnähten entdeckt werden, was besonders nachteilig ist, da in derartigen Fällen praktisch erst am Ende des gesamten Herstellungsvorgangs erkannt wird, dass das hergestellte Produkt letztlich nicht verwendbar ist.

Weiterhin ist bei bekannten Handhaben aus metallischen Werkstoffen von Nachteil, dass auch das stirnseitige, dem Kopplungsansatz abgewandte Ende des Griffstücks besonders bearbeitet werden muss. Wenn das Griffstück beispielsweise aus einem rohrförmigen Element hergestellt wird, muss am stirnseitigen Ende eine Kappe befestigt bzw. angeschweißt werden, was einschließlich der daran anschließenden Schleifvorgänge wiederum einen hohen Aufwand bedeutet.

Schließlich ist es bei bekannten Handhaben auch von Nachteil, dass bei Verwendung metallischer Werkstoffe die Handhaben oftmals aus Vollmaterial hergestellt werden, so dass hier ein hoher und kostenintensiver Materialaufwand zu betreiben ist.

Eine Aufgabe der Erfindung besteht folglich darin, eine Handhabe der eingangs genannten Art bereitzustellen, deren Herstellung mit deutlich reduziertem Aufwand möglich ist.

Diese Aufgabe wird durch die Merkmale des Anspruchs 1 und insbesondere dadurch gelöst, dass zumindest das Griffstück aus einer einen Hohlraum bildenden Hülse besteht und der Hohlraum mit einem mittels eines Spritz- und/oder Gießverfahrens eingebrachten Füllmaterial gefüllt ist, wobei das Füllmaterial im Bereich zumindest einer Hülsenöffnung einen Sichtflächenbereich des Griffstücks bildet, und/oder wobei der aus der Hülse hervorstehende oder sich innerhalb der Hülse befindende, insbesondere als Drückeransatz ausgebildete Kopplungsansatz durch das Füllmaterial gebildet ist.

Erfindungsgemäß wird also ein hülsenförmiges Element mittels eines Spritz- und/oder Gießverfahrens mit einem aus geeignetem Füllmaterial bestehenden Innenkern versehen, wobei das Füllmaterial zumindest eine Doppelfunktion übernimmt. Zum einen wird die genannte Hülse mittels des Füllmaterials ausgefüllt, so dass ihr eine zusätzliche Stabilität verliehen wird, zum anderen kann das Füllmaterial aber gleichzeitig auch im Bereich zumindest einer Hülsenöffnung einen Sichtflächenbereich des Griffstücks bilden. Alternativ oder zusätzlich hierzu kann das Füllmaterial auch dazu verwendet werden, den beispielsweise als Drückeransatz ausgebildeten Kopplungsansatz zu bilden, wobei dieser aus der Hülse hervorstehen oder sich ganz oder teilweise innerhalb der Hülse befinden kann.

Die Erfindung umfasst somit Handhaben, bei denen das Füllmaterial entweder zumindest einen Sichtflächenbereich des Griffstücks oder den genannten Kopplungsansatz bildet, weiterhin aber auch solche Handhaben, bei denen das Füllmaterial sowohl zumindest einen Sichtflächenbereich des Griffstücks als auch den Kopplungsansatz bildet.

Wenn das Füllmaterial erfindungsgemäß zur Bildung des Kopplungsansatzes verwendet wird, entfällt das bei aus dem Stand der Technik bekannten Handhaben nötige Befestigen des Kopplungsansatzes am Griffstück bzw. am Drückerhals vollständig, was bereits einen erheblichen wirtschaftlichen Vorteil bedeutet. Ferner ist die gesamte Herstellung des Kopplungsansatzes praktisch mit keinerlei Zusatzaufwand behaftet, da dieser Kopplungsansatz innerhalb eines einzigen Spritz- und/oder Gießvorgangs erzeugt werden kann, mit dem gleichzeitig auch die Hülse befüllt wird. Erfindungsgemäß entfällt also die Herstellung des Kopplungsansatzes fast komplett. Das Befestigen des Kopplungsansatzes am Griffstück bzw. am Drückerhals sowie die sonst üblichen, daran anschließenden Schleifvorgänge werden vollständig eingespart.

Entsprechende Vorteile lassen sich erreichen, wenn das dem Kopplungsansatz abgewandte Ende der Hülse gezielt als erfindungsgemäße Hülsenöffnung eingesetzt wird, da diese Hülsenöffnung dann praktisch automatisch mit Füllmaterial verschlossen wird, so dass das Füllmaterial an dem genannten stirnseitigen Ende der Hülse einen Sichtflächenbereich bildet. Das Befestigen von separaten Kappenelementen ist in diesem Fall dann ebenso wenig nötig, wie eine anschließende Behandlung von Schweißnähten eines solchen Kappenelements. Zudem ergibt sich durch die erfindungsgemäße Ausgestaltung des stirnseitigen Hülsenendes ein interessanter gestalterischer Aspekt, da das Füllmaterial in dem genannten Stirnseitenbereich eine Fläche mit einer jeweils gewünschten Farbe bildet, wobei diese Fläche ringförmig vom stirnseitigen Ende der Hülse umgeben wird. Beim Einsatz von im Querschnitt z.B. kreisförmigen Hülsen aus metallischem Material in Verbindung mit einem Füllmaterial beliebiger Farbe ergibt sich somit eine Kreisfläche in der genannten Farbe, welche kreisringförmig vom silbrig erscheinenden metallischen Hülsenmaterial umrahmt wird. Anstelle von Füllmaterial einer bestimmten Farbe kann auch floureszierendes Füllmaterial zum Einsatz gelangen, so dass die von Füllmaterial gebildeten Sichtflächenbereiche in der Dunkelheit eine Orientierungshilfe darstellen können. Alternativ oder zusätzlich können in das Füllmaterial auch Leuchtdioden eingearbeitet werden, die über eine in der Handhabe vorgesehene Energiequelle gespeist werden.

Erfindungsgemäß ist schließlich auch von Vorteil, dass bei der Herstellung des Kopplungsansatzes aus Füllmaterial zwangsläufig immer eine korrekte Ausrichtung des Kopplungsansatzes gegenüber der Hülse sichergestellt ist, da diese Ausrichtung allein durch die Spritzgussform bestimmt wird. Abweichungen in der Ausrichtung, wie sie sich beispielsweise beim Stand der Technik durch das Anschweißen des Kopplungsansatzes an das Griffstück ergeben konnten, sind gemäß der Erfindung somit ausgeschlossen.

Besonders vorteilhaft ist es, wenn im Rahmen der Erfindung gezielt für gestalterische Zwecke vorgesehene Hülsenöffnungen als Durchbrechungen in der Hülse ausgebildet werden, wobei derartige Durchbrechungen beispielsweise mittels Stanzen, Lasern oder Bohren in die Hülse einbringbar sind. Derartige Durchbrechungen werden dann im Rahmen des erwähnten Spritz- und/oder Gießvorgangs zwangsläufig von Füllmaterial durchdrungen, so dass das Füllmaterial im Bereich dieser Durchbrechungen in den Bereich der Hülsenoberfläche gelangt und dort einen Sichtflächenbereich der Handhabe bildet. Wenn derartige Durchbrechungen in gestalterisch sinnvoller Weise in die Hülse eingebracht werden, lassen sich vielfältige gestalterische Effekte erzielen. Insbesondere ist es möglich, die Durchbrechungen als Buchstaben, als Emblem oder beispielsweise als Firmenlogo auszubilden.

Für bestimmte Anwendungsfälle ist es von Vorteil, wenn sich die Oberflächen von Hülse und Füllmaterial im Bereich zumindest einer Hülsenöffnung in unterschiedlichen Ebenen erstrecken. In diesem Fall lässt sich dann nämlich die Form der jeweiligen Hülsenöffnung bzw. der jeweiligen Durchbrechung ertasten, was insbesondere bei einer Benutzung der erfindungsgemäßen Handhabe durch Blinde oder Sehgeschädigte vorteilhaft ist. Die genannte Erstreckung des Füllmaterials in einer anderen Ebene als der Oberfläche der Hülse lässt sich beispielsweise einfach dadurch erreichen, dass ein Füllmaterial verwendet wird, welches nach dem Einbringen in die Hülse, beispielsweise durch Hitzeeinwirkung im Rahmen eines Schleifvorgangs, etwas schrumpft. Alternativ zu den genannten unterschiedlichen Ebenen von Hülsenoberfläche und Füllmaterial können für die Hülse und für das Füllmaterial auch entsprechend unterschiedliche Materialien verwendet werden, so dass sich die Form der Hülsenöffnung bzw. der Durchbrechung aufgrund des Temperaturunterschieds des jeweiligen Materials ertasten lässt.

Die gestalterischen Effekte, die sich mit der erfindungsgemäßen Handhabe erreichen lassen, kommen besonders gut zur Geltung, wenn das Füllmaterial eine andere Farbe, ein anderes Reflexionsverhalten und/oder einen anderen Kontrast als die Oberfläche des Hülsenmaterials besitzt, da in diesem Fall die durch das Füllmaterial gebildeten Sichtflächen der Handhabe klar von der restlichen Oberfläche des Hülsenmaterials unterschieden werden können.

Als Hülsenmaterial kommt bevorzugt Edelstahl, Messing, Aluminium oder ein anderer metallischer Werkstoff zum Einsatz. Insbesondere ist es auch möglich, die Hülse aus einem gefalteten und/oder gebogenen Blech, insbesondere einem Lochblech zu bilden. Bei Verwendung eines Lochblechs bilden die Löcher erfindungsgemäße Hülsenöffnungen, die letztlich aus Füllmaterial gebildeten Sichtflächenbereichen der Handhabe entsprechen.

Die Hülse besitzt bevorzugt einen runden, ovalen oder eckigen Querschnitt. Beliebige andere Querschnitte sind jedoch ebenso realisierbar.

Als Füllmaterial wird bevorzugt Kunststoff, Zinkdruckguss oder eine beliebige andere Gussmasse verwendet. Von Vorteil ist die Verwendung eines hitzebeständigen Füllmaterials, welches einem Schleifvorgang standhält, ohne anzuschmelzen. Zur Erzielung einer glatten Oberfläche der fertigen Handhabe ist es nämlich sinnvoll, die Hülse mit Füllmaterial etwas zu überspritzen, so dass das Füllmaterial aus den Hülsenöffnungen geringfügig hervorsteht. Mittels eines daran anschließenden Schleifvorgangs kann dann sichergestellt werden, dass sich das Füllmaterial im Bereich der Hülsenöffnungen in der gleichen Ebene erstreckt wie die Hülsenoberfläche. Lediglich wenn es, beispielsweise bei einer Anwendung für blinde Benutzer, gewünscht ist, dass sich das Füllmaterial in einer tieferen Ebene erstreckt als die Hülsenoberfläche, kann es sinnvoll sein, ein Füllmaterial zu verwenden, welches unter Hitzeeinwirkung beim Schleifen etwas schrumpft, da mit einem solchen Material dann zwangsläufig erreicht wird, dass sich die Oberfläche des Füllmaterials im Sichtflächenbereich etwas unterhalb der Hülsenoberfläche befindet.

Zur Sicherung eines Vierkants im Kopplungsansatz kann vor dem Spritz-oder Gießvorgang in die Hülse ein Gewinde geschnitten werden, dessen Längsachse sich senkrecht zur Längsachse des Vierkants erstreckt. Während des darauf folgenden Spritz- oder Gießvorgangs wird das auf diese Weise hergestellte Gewindeloch mit Füllmaterial gefüllt, woraufhin durch das Gewinde hindurch ein Loch in das Füllmaterial eingebracht wird, welches sich bis in das für den Vierkant vorgesehene Vierkantloch hinein erstreckt. Durch diese Bohrung wird zum einen das Gewinde wieder freigelegt, und zum anderen verbleibt zwangsläufig etwas Füllmaterial im Gewindebereich, welches beim Eindringen einer Madenschraube zur Sicherung des Vierkants einem ungewollten Lösen der Madenschraube entgegenwirkt.

Die der Erfindung zugrunde liegende Aufgabe wird ferner gelöst durch ein Verfahren gemäß Anspruch 11 und insbesondere dadurch, dass zur Herstellung zumindest des Griffstücks eine einen Hohlraum bildende Hülse ausgeformt wird, und dass der Hohlraum der Hülse mittels eines Spritz-und/oder Gießverfahrens mit Füllmaterial derart gefüllt wird, dass das Füllmaterial im Bereich zumindest einer Hülsenöffnung einen Sichtflächenbereich des Griffstücks ausbildet und/oder dass der aus der Hülse hervorstehende oder sich innerhalb der Hülse befindende, insbesondere als Drückeransatz ausgebildete Kopplungsansatz erzeugt wird.

Auch mit diesem Verfahren lassen sich die Vorteile erzielen, die vorstehend bereits in Verbindung mit einer erfindungsgemäßen Handhabe erläutert wurden.

Besonders vorteilhaft ist das erfindungsgemäße Verfahren einsetzbar, wenn die Erzeugung des Kopplungsansatzes und das formschlüssige Füllen des Hülsenhohlraums mittels eines einzigen Spritz- und/oder Gießvorgangs durchgeführt wird. In diesem Fall wird nämlich für die Erzeugung des Kopplungsansatzes keinerlei zusätzliche Produktionszeit benötigt, da dieser automatisch im Rahmen des genannten Spritz-und/oder Gießvorgangs geschaffen wird.

Zur Erzeugung einer spaltfreien Verbindung zwischen Hülse und Füllmaterial werden während des Spritz- und/oder Gießvorgangs bevorzugt Treibmittel und/oder Vakuumpumpen eingesetzt. Durch derartige Maßnahmen wird erreicht, dass sich das Füllmaterial dicht und vollflächig an die innere Hülsenoberfläche anschmiegt, so dass hier keinerlei Zwischenräume entstehen.

Wenn das erfindungsgemäße Verfahren eingesetzt wird, um Türdrücker oder Fenstergriffe herzustellen, kann der Drückerhals in entsprechender Weise wie das Griffstück hergestellt werden. Drückerhals und Griffstück erstrecken sich in der Regel in etwa rechtwinklig zueinander und können dabei eine einzige, gemeinsame Hülse mit einem durchgehenden Hohlraum bilden, welcher bevorzugt mittels eines einzigen Spritz- und/oder Gießvorgangs mit Füllmaterial gefüllt werden kann. Auf diese Weise wird bei der Herstellung eines Türdrückers oder eines Fenstergriffs lediglich ein einziger Spritz- und/oder Gießvorgang benötigt.

Vorteilhaft ist es, wenn als letzter Schritt des Herstellungsverfahrens die Oberfläche der mit Füllmaterial gefüllten Hülse nach dem Spritz-und/oder Gießvorgang behandelt, insbesondere geschliffen oder poliert wird. Durch einen solchen Schleif- oder Poliervorgang lässt sich insbesondere erreichen, dass sich - sofern das Füllmaterial beim Schleif- oder Poliervorgang nicht schrumpft - die Hülsenoberfläche und die Oberfläche des Füllmaterials im Sichtflächenbereich in einer gemeinsamen Ebene erstrecken, so dass hier praktisch keine Kanten zwischen Füllmaterial -und Hülsenoberfläche zu ertasten sind.

Weitere bevorzugte Ausführungsformen der Erfindung sind in den Unteransprüchen beschrieben.

Die Erfindung wird nachfolgend anhand von Ausführungsbeispielen unter Bezugnahme auf die Zeichnungen erläutert; in diesen zeigen:
- Fig. 1: einen Schnitt durch einen erfindungsgemäßen Türdrücker,
- Fig. 2: eine Ansicht des Türdrückers gemäß Fig. 1 in Richtung des Pfeils A (Fig. 1),
- Fig. 3: eine dreidimensionale Ansicht eines Türdrückers gemäß den Fig. 1 und 2, und
- Fig. 4 bis 7: jeweils eine dreidimensionale Darstellung einer erfindungsgemäß zum Einsatz gelangenden Hülse mit unterschiedlich ausgebildeten Hülsenöffnungen.

Fig. 1 zeigt im Querschnitt eine als Türdrücker ausgebildete erfindungsgemäße Handhabe mit einem Griffstück 1 und sich einem senkrecht dazu erstreckenden Drückerhals 2. Griffstück 1 und Drückerhals 2 weisen dabei gemeinsam in herkömmlicher Weise eine L-Form auf.

Sowohl das Griffstück 1 als auch der Drückerhals 2 bestehen jeweils aus einem im Querschnitt kreisförmigen (siehe Fig. 2) Hülsenelement 3, 4, die bei 5 auf Gehrung miteinander verbunden sind. Somit umschließen die beiden Hülsenelemente 3, 4 einen durchgängigen Hohlraum, welcher an seinen stirnseitigen Enden 6, 7 offen ist.

In den genannten Hohlraum wurde mittels eines Spritzvorgangs ein Füllmaterial 8 eingebracht, welches den Hohlraum im Bereich des Griffstücks 1 und des Drückerhalses 2 vollständig in der Weise ausfüllt, dass es förmschlüssig an den Innenwandungen der Hülsenelemente 3, 4 anliegt.

Das dem Drückerhals 2 abgewandte stirnseitige Ende 6 des dem Griffstück 1 zugeordneten Hülsenelements 3 wird somit durch das Füllmaterial 8 verschlossen. Das stirnseitige Ende 6 des Hülsenelements 3 bildet somit im Sinne der Erfindung eine Hülsenöffnung, in deren Bereich das Füllmaterial 8 einen Sichtflächenbereich des fertigen Türdrückers darstellt, was auch aus Fig. 3 zu ersehen ist.

Am stirnseitigen Ende 7 des Hülsenelements 4, welches dem Drückerhals zugeordnet ist, ist durch das Füllmaterial 8 ein Kopplungsansatz 9 ausgebildet, welcher aus dem Hülsenelement 4 hervorsteht. Der Außenumfang des Kopplungsansatzes 9 in seinem herausstehenden Bereich ist etwas geringer bemessen als der Innenumfang des Hülsenelements 4. In den Kopplungsansatz 9 ist weiterhin ein stirnseitig offenes Vierkantloch 10 (siehe auch Fig. 2) eingebracht, welches zur Aufnahme eines bei Türbeschlägen üblicherweise verwendeten Vierkants dient.

Durch eine geeignete Ausbildung der jeweils verwendeten Spritzform kann das Einbringen des Füllmaterials 8 in die Hülsenelemente 3, 4 sowie die Ausformung des Kopplungsansatzes 9 mit dem Vierkantloch 10 innerhalb eines einzigen Spritzvorgangs erfolgen.

Die Fig. 4 bis 7 zeigen, dass neben der stirnseitigen Öffnung des Griffstücks 1 im Griffstück auch noch weitere Hülsenöffnungen bzw. Durchbrechungen vorgesehen werden können, in die beim Spritzvorgang jeweils Füllmaterial 8 eindringen und damit dann letztlich Sichtflächenbereiche des fertigen Türdrückers bilden kann.

Gemäß Fig. 4 sind die genannten zusätzlichen Hülsenöffnungen als drei parallel verlaufende Punktreihen ausgebildet, die sich entweder nur über einen Teilbereich des Umfangs des Griffstücks oder aber über dessen gesamten Umfang erstrecken können. Entsprechendes gilt für die länglichen Durchbrechungen gemäß Fig. 5, deren Längserstreckung parallel zur Längsachse des Griffstücks 1 verläuft.

Gemäß Fig. 6 wurde in das Griffstück mittels Laserschneiden ein Schriftzug eingebracht, so dass beim Spritzvorgang in die einzelnen Buchstaben ebenfalls Füllmaterial eindringen und letztlich einen Sichtflächenbereich des fertigen Türdrückers bilden kann.

Auch gemäß Fig. 7 wurden mittels Laserschneiden Buchstaben in das Griffstück 1 eingebracht. Zusätzlich sind diese Buchstaben hier jedoch auch nochmals in Blindenschrift vorgesehen worden, so dass sich dieser Türdrücker gleichermaßen für eine Benutzung im gewöhnlichen Objektbereich wie auch für eine Benutzung durch Blinde eignet. Hinsichtlich der in Blindenschrift eingebrachten Buchstaben kann auf eine der vorstehend bereits beschriebenen Weise dafür gesorgt werden, dass diese von einem Benutzer auch ertastet werden können.

### Bezugszeichenliste

- 1: Griffstück
- 2: Drückerhals
- 3: Hülsenelement
- 4: Hülsenelement
- 5: Verbindungsbereich
- 6: stirnseitiges Ende
- 7: stirnseitiges Ende
- 8: Füllmaterial
- 9: Kopplungsansatz
- 10: Vierkantloch

## Patentansprüche

1. Handhabe, insbesondere Türdrücker oder Fenstergriff, mit einem Griffstück (1) und einem Kopplungsansatz (9) zur Kopplung mit einem zu betätigenden Element, insbesondere mit einem Vierkant,
**dadurch gekennzeichnet,**
**dass** zumindest das Griffstück (1) aus einer einen Hohlraum bildenden Hülse (3, 4) besteht und der Hohlraum mit einem mittels eines Spritz- und/oder Gießverfahrens eingebrachten Füllmaterial (8) gefüllt ist, wobei das Füllmaterial (8) im Bereich zumindest einer Hülsenöffnung (6) einen Sichtflächenbereich des Griffstücks (1) bildet, und/oder wobei der aus der Hülse (3, 4) hervorstehende oder sich innerhalb der Hülse befindende, insbesondere als Drückeransatz ausgebildete Kopplungsansatz (9) durch das Füllmaterial (8) gebildet ist.

2. Handhabe nach Anspruch 1,
**dadurch gekennzeichnet,**
**dass** eine Hülsenöffnung am stirnseitigen, dem Kopplungsansatz (9) abgewandten Ende (6) der Hülse (3) ausgebildet ist.

3. Handhabe nach einem der vorhergehenden Ansprüche,
**dadurch gekennzeichnet,**
**dass** für gestalterische Zwecke vorgesehene Hülsenöffnungen als Durchbrechungen in der Hülse (3, 4) ausgebildet sind, welche insbesondere mittels Stanzen, Lasern oder Bohren in die Hülse (3, 4) einbringbar sind.

4. Handhabe nach Anspruch 3,
**dadurch gekennzeichnet,**
**dass** die Durchbrechungen als Buchstaben, Emblem oder Logo ausgebildet sind.

5. Handhabe nach einem der vorhergehenden Ansprüche,
**dadurch gekennzeichnet,**
**dass** sich die Oberflächen von Hülse (3, 4) und Füllmaterial (8) im Bereich zumindest einer Hülsenöffnung in unterschiedlichen Ebenen erstrecken.

6. Handhabe nach einem der vorhergehenden Ansprüche,
**dadurch gekennzeichnet,**
**dass** das Füllmaterial (8) eine andere Farbe, ein anderes Reflexionsverhalten und/oder einen anderen Kontrast als die Oberfläche des Hülsenmaterials besitzt.

7. Handhabe nach einem der vorhergehenden Ansprüche,
**dadurch gekennzeichnet,**
**dass** die Hülse (3, 4) aus Edelstahl, Messing, Aluminium oder einem anderen metallischen Werkstoff besteht.

8. Handhabe nach einem der vorhergehenden Ansprüche,
**dadurch gekennzeichnet,**
**dass** die Hülse (3, 4) aus einem gefalteten und/oder gebogenen Blech, insbesondere einem Lochblech, gebildet ist.

9. Handhabe nach einem der vorhergehenden Ansprüche,
**dadurch gekennzeichnet,**
**dass** die Hülse (3, 4) einen runden, ovalen oder eckigen Querschnitt besitzt.

10. Handhabe nach einem der vorhergehenden Ansprüche,
**dadurch gekennzeichnet,**
**dass** das Füllmaterial (8) aus Kunststoff, Zinkdruckguss oder einer beliebigen Gussmasse besteht.

11. Verfahren zur Herstellung einer Handhabe, insbesondere eines Türdrückers oder Fenstergriffs mit einem Griffstück (1) und einem Kopplungsansatz (9) zur Kopplung mit einem zu betätigenden Element, insbesondere mit einem Vierkant,
**dadurch gekennzeichnet,**
**dass** zur Herstellung zumindest des Griffstücks (1) eine einen Hohlraum bildende Hülse (3, 4) ausgeformt wird, und dass der Hohlraum der Hülse (3, 4) mittels eines Spritz- und/oder Gießverfahrens mit Füllmaterial (8) derart gefüllt wird, dass das Füllmaterial (8) im Bereich zumindest einer Hülsenöffnung (6) einen Sichtflächenbereich des Griffstücks (1) ausbildet und/oder dass der aus der Hülse (3, 4) hervorstehende oder sich innerhalb der Hülse befindende, insbesondere als Drückeransatz ausgebildete Kopplungsansatz (9) erzeugt wird.

12. Verfahren nach Anspruch 11,
**dadurch gekennzeichnet,**
**dass** die Erzeugung des Kopplungsansatzes (9) und das formschlüssige Füllen des Hohlraums mittels eines einzigen Spritz- und/oder Gießvorgangs durchgeführt wird.

13. Verfahren nach einem der Ansprüche 11 oder 12,
**dadurch gekennzeichnet,**
**dass** zur Erzeugung einer spaltfreien Verbindung zwischen Hülse (3, 4) und Füllmaterial (8) während des Spritz- und/oder Gießvorgangs Treibmittel und/oder Vakuumpumpen eingesetzt werden.

14. Verfahren nach einem der Ansprüche 11 bis 13,
**dadurch gekennzeichnet,**
**dass** bei Herstellung eines Türdrückers oder eines Fenstergriffs der Drückerhals (2) in entsprechender Weise wie das Griffstück (1) hergestellt wird.

15. Verfahren nach Anspruch 14,
**dadurch gekennzeichnet,**
**dass** der Hohlraum von Griffstück (1) und Drückerhals (2) mittels eines einzigen Spritz- und/oder Gießvorgangs mit Füllmaterial (8) gefüllt wird.

16. Verfahren nach einem der Ansprüche 11 bis 15,
**dadurch gekennzeichnet,**
**dass** die Oberfläche der mit Füllmaterial (8) gefüllten Hülse (3, 4) gemeinsam mit dem Füllmaterial (8) im Bereich der Hülsenöffnung (6) nach dem Spritz- und/oder Gießvorgang in einem weiteren Arbeitsgang behandelt, insbesondere geschliffen oder poliert wird.

## Claims

1. A handle, in particular a door handle or a window handle, comprising a handle member (1) and a coupling nose (9) for coupling with an element to be actuated, in particular with a four-cornered bar,
**characterised in that**
at least the handle member (1) consists of a sleeve (3, 4) forming a hollow space and the hollow space is filled with a filler material (8) introduced by means of an injection and/or casting process, with the filler material (8) forming a visible surface region of the handle member (1) in the region of at least one sleeve opening (6) and/or with the coupling nose (9), which projects out of the sleeve (3, 4) or is located inside the sleeve, in particular as a handle nose, being formed by the filler material (8).

2. A handle in accordance with claim 1, **characterised in that** a sleeve opening is formed at the end face end (6) of the sleeve (3) remote from the coupling nose (9).

3. A handle in accordance with any one of the preceding claims, **characterised in that** sleeve openings provided for design purposes are made as openings in the sleeve (3, 4) which can in particular be introduced by means of stamping, lasering or drilling into the sleeve (3, 4).

4. A handle in accordance with claim 3, **characterised in that** the openings are made as letters, as an emblem or as a logo.

5. A handle in accordance with any one of the preceding claims, **characterised in that** the surfaces of the sleeve (3, 4) and of the filler material (8) extend in different planes in the region of at least one sleeve opening.

6. A handle in accordance with any one of the preceding claims, **characterised in that** the filler material (8) has a different colour, a different reflection behaviour and/or a different contrast to the surface of the sleeve material.

7. A handle in accordance with any one of the preceding claims, **characterised in that** the sleeve (3, 4) is made of stainless steel, brass, aluminium or another metallic material.

8. A handle in accordance with any one of the preceding claims, **characterised in that** the sleeve (3, 4) is made from a folded and/or bent metal sheet, in particular a perforated metal sheet.

9. A handle in accordance with any one of the preceding claims, **characterised in that** the sleeve (3, 4) has a round, oval or angular cross-section.

10. A handle in accordance with any one of the preceding claims, **characterised in that** the filler material (8) is made from plastic, zinc die casting or any desired casting compound.

11. A method of manufacturing a handle, in particular of a door handle or of a window handle comprising a handle member (1) and a coupling nose (9) for coupling with an element to be actuated, in particular with a four-cornered bar,
**characterised in that**,
for the manufacture of at least the handle member (1), a sleeve (3, 4) forming a hollow space is shaped; and **in that** the hollow space of the sleeve (3, 4) is filled with a filler material (8) by means of an injection and/or casting process such that the filler material (8) forms a visible surface region of the handle member (1) in the region of at least one sleeve opening (6); and/or **in that** the coupling nose (9) is produced which projects out of the sleeve (3, 4) or is located inside the sleeve, in particular as a handle nose.

12. A method in accordance with claim 11, **characterised in that** the production of the coupling nose (9) and the shape matched filling of the hollow space is carried out by means of a single injection and/or casting process.

13. A method in accordance with one of the claims 11 or 12, **characterised in that** foaming agents and/or vacuum pumps are used during the injection and/or casting process for the production of a gap-free connection between the sleeve (3, 4) and the filler material (8).

14. A method in accordance with any one of the claims 11 to 13, **characterised in that** the handle neck (2) is manufactured in a corresponding manner to the handle member (1) in the manufacture of a door handle or of a window handle.

15. A method in accordance with claim 14, **characterised in that** the hollow space of the handle member (1) and of the handle neck (2) is filled with filler material (8) by means of a single injection or casting process.

16. A method in accordance with any one of the claims 11 to 15, **characterised in that** the surface of the sleeve (3, 4) filled with filler material (8), is treated, in particular ground or polished, together with the filler material (8) in the region of the sleeve opening (6) in a further workstep after the injection and/or casting process.

## Revendications

1. Manette, en particulier poignée de porte ou poignée de fenêtre, comprenant une pièce de poignée (1) et une portion d'accouplement (9) pour l'accouplement à un élément à actionner, en particulier à une tige carrée,
**caractérisée en ce que**
au moins la pièce de poignée (1) est constituée par une douille (3, 4) formant une cavité et la cavité est remplie avec un matériau de remplissage (8) introduit au moyen d'un procédé d'injection et/ou de coulée, ledit matériau de remplissage (8) formant, dans la zone d'au moins une ouverture (6) de la douille, une zone de surface visible de la pièce de poignée (1), et/ou la portion d'accouplement (9) qui dépasse hors de la douille (3, 4) ou qui se trouve à l'intérieur de la douille, réalisée en particulier sous forme de portion de poignée, est formée par le matériau de remplissage (8).

2. Manette selon la revendication 1,
**caractérisée en ce qu'**une ouverture de douille est réalisée à l'extrémité (6) frontale, détournée de la portion d'accouplement (9), de la douille (3).

3. Manette selon l'une des revendications précédentes,
**caractérisée en ce que** des ouvertures de douille prévues à des fins de conception sont réalisées sous forme de traversées dans la douille (3, 4), et peuvent être réalisées dans la douille (3, 4) en particulier par poinçonnage, par découpe au laser ou par perçage.

4. Manette selon la revendication 3,
**caractérisée en ce que** les traversées sont réalisées sous forme de lettres, d'emblème ou de logo.

5. Manette selon l'une des revendications précédentes,
**caractérisée en ce que** les surfaces de la douille (3, 4) et du matériau de remplissage (8) s'étendent dans des plans différents dans la zone d'au moins une ouverture de douille.

6. Manette selon l'une des revendications précédentes,
**caractérisée en ce que** le matériau de remplissage (8) possède une autre couleur, un autre comportement de réflexion et/ou un autre contraste que la surface du matériau de la douille.

7. Manette selon l'une des revendications précédentes,
**caractérisée en ce que** la douille (3, 4) est en acier spécial, en laiton, en aluminium ou en un autre matériau métallique.

8. Manette selon l'une des revendications précédentes,
**caractérisée en ce que** la douille (3, 4) est formée par une tôle pliée et/ou cintrée, en particulier une tôle à trous.

9. Manette selon l'une des revendications précédentes,
**caractérisée en ce que** la douille (3, 4) possède une section ronde, ovale ou polygonale.

10. Manette selon l'une des revendications précédentes,
**caractérisée en ce que** le matériau de remplissage (8) est en matière plastique, en zinc coulé sous pression, ou en une masse coulée quelconque.

11. Procédé pour fabriquer une manette, en particulier une poignée de porte ou une poignée de fenêtre comprenant une pièce de poignée (1) et une portion d'accouplement (9) pour l'accouplement avec un élément à actionner, en particulier avec une tige carrée,
**caractérisé en ce que**
pour fabriquer au moins la pièce de poignée (1), on réalise une douille (3, 4) qui forme une cavité, et **en ce que** la cavité de la douille (3, 4) est remplie avec un matériau de remplissage (8) au moyen d'un procédé d'injection et/ou de coulée, de telle façon que le matériau de remplissage (8) constitue, dans la zone d'au moins une ouverture de douille (6), une zone de surface visible de la pièce de poignée (1) et/ou en ce que l'on produit la portion d'accouplement (9) qui dépasse hors de la douille (3, 4) ou qui se trouve à l'intérieur de la douille, en particulier sous la forme d'une portion de poignée.

12. Procédé selon la revendication 11,
**caractérisé en ce que** la génération de la portion d'accouplement (9) et le remplissage de la cavité à coopération de formes sont exécutés au moyen d'une unique opération d'injection et/ou de coulée.

13. Procédé selon l'une des revendications 11 ou 12,
**caractérisé en ce que** pour générer une liaison sans intervalle entre la douille (3, 4) et le matériau de remplissage (8) on utilise des agents porteurs et/ou des pompes à vide pendant l'opération d'injection et/ou de coulée.

14. Procédé selon l'une des revendications 11 à 13,
**caractérisé en ce que** lors de la fabrication d'une poignée de porte ou d'une poignée de fenêtre, le col de poignée (2) est produit de façon correspondante à la pièce de poignée (1).

15. Procédé selon la revendication 14,
**caractérisé en ce que** la cavité de la pièce de poignée (1) et le col de poignée (2) sont remplis de matériau de remplissage (8) au moyen d'une unique opération d'injection et/ou de coulée.

16. Procédé selon l'une des revendications 11 à 15,
**caractérisé en ce que** la surface de la douille (3, 4) remplie du matériau de remplissage (8) est traitée, en particulier meulée ou polie, dans une autre opération de travail, conjointement avec le matériau de remplissage (8) dans la zone de l'ouverture de douille (6) après l'opération d'injection et/ou de coulée, dans une autre passe de travail.
